# EUROPÄISCHE PATENTSCHRIFT

(11) **EP 2 733 704 B1**
(45) Veröffentlichungstag und Bekanntmachung des Hinweises auf die Patenterteilung: **23.10.2019**
(21) Anmeldenummer: 13000348.6
(22) Anmeldetag: 24.01.2013
(51) Int. Cl.: G21F 5/005, G21F 5/06, G21F 9/28, G21F 9/34

(54) **Endlagerbehälter sowie Verfahren zur Herstellung desselben**
Final storage container and method for the production of same
Récipient de stockage final ainsi que procédé de fabrication de celui-ci

(30) Priorität: 16.11.2012 DE 102012022423
(43) Veröffentlichungstag der Anmeldung: 21.05.2014
(62) Teilanmeldung aus: 17000480.8
(73) Patentinhaber: Grunau, Hartmut, 28329 Bremen (DE); GNS Gesellschaft für Nuklear-Service mbH, 45127 Essen (DE)
(72) Erfinder: Grunau, Hartmut, 28329 Bremen (DE); Blenski, Hans-Jürgen, 44388 Dortmund (DE)
(74) Vertreter: Möller, Friedrich

(56) Entgegenhaltungen:
- EP-A2- 0 355 514
- US-A- 3 379 105
- US-A- 3 404 722
- US-A- 3 405 454
- US-A- 4 983 282
- US-A1- 2005 286 674
- US-A1- 2008 031 397
- US-B1- 7 490 367
- OSC Archive: "space toilet", , 27. Juni 2007 (2007-06-27), XP054976295, Gefunden im Internet: URL:https://www.youtube.com/watch?v=HUe2Hc FUPSo&list=PLA242E3ECBB186F36&index=1 [gefunden am 2016-01-11]
- Anonymous: "Space toilet - Wikipedia, the free encyclopedia", , 5. Juni 2008 (2008-06-05), XP055239885, Gefunden im Internet: URL:https://en.wikipedia.org/wiki/Space_to ilet [gefunden am 2016-01-11]
- "LEKMAN", , 1. Januar 2009 (2009-01-01), Seiten 1-8, XP055271763, Gefunden im Internet: URL:http://www.ikea.com/de/de/assembly_ins tructions/lekman-box__AA-262635-3_pub.PDF [gefunden am 2016-05-11]
- Anonymous: "Happy 22266 - Happy Cube 6-pack cardboardbox, 3D-Puzzlewürfel mit mittelerem Schwierigkeitsgrad, 6 Stück: Amazon.de: Spielzeug", , 5. Februar 2008 (2008-02-05), XP055272009, Gefunden im Internet: URL:http://www.amazon.de/Happy-22266-cardb oardbox-3D-Puzzlew%C3%BCrfel-Schwierigkeit sgrad/dp/B0013JFYZ8/ref=pd_sim_21_11?ie=UT F8&dpID=51Eok5Mk4eL&dpSrc=sims&preST=_AC_U L160_SR160%2C160_&refRID=0YR146KXW1K8JV758 MJX#productDetails [gefunden am 2016-05-11]

## Beschreibung

Die Erfindung betrifft einen Endlagerbehälter gemäß dem Oberbegriff des Anspruchs 1 sowie ein Verfahren zur Herstellung eines solchen Endlagerbehälters gemäß dem Oberbegriff des Anspruchs 4.

Endlagerbehälter dienen insbesondere zur Aufnahme von Gegenständen bzw. Reststoffen, die eine langfristige Endlagerung erfordern, ohne mit der Umwelt in Kontakt zu kommen. Beispielsweise nehmen solche Endlagerbehälter stückige oder rieselfähige Gegenstände auf, die radioaktiv, chemisch und/oder biologisch kontaminiert sind. Die Reststoffe bzw. Gegenstände werden vom Endlagerbehälter dauerhaft hermetisch von der Umwelt abgeschlossen.

Die Endlagerbehälter werden aus Wänden, Böden und Decken zusammengeschweißt. Aufgrund der hohen Gewichte, die ein Endlagerbehälter insbesondere zur Abschirmung gegen radioaktive Strahlung, aufweisen muss, ist es schwierig, die Wände, Decken und Böden zum Schweißen in die richtige Relativposition zueinander zu bringen.

Aus der US 2005/0286674 A1 ist ein Endlagerbehälter bekannt, dessen Einzelteile entweder durch Zusammenstecken und Zusammenbinden oder durch Schweißen verbunden sind. Auch hier müssen die zu verschweißenden Bauteile des Endlagerbehälters zum Schweißen in die richtige Relativposition zueinander gebracht werden.

Der Erfindung liegt nun die Aufgabe zugrunde, einen Endlagerbehälter und ein Verfahren zur Herstellung desselben zu schaffen, die eine einfache Herstellung gewährleisten.

Ein Endlagerbehälter zur Lösung der Aufgabe weist die Merkmale des Anspruchs 1 auf. Bei diesem Endlagerbehälter weisen mindestens einige Wände, der Boden und/oder die Decke Nuten einerseits und Vorsprünge andererseits auf. Die Nuten und Vorsprünge korrespondieren derart miteinander, dass zumindest einige Wände, der Boden und/oder die Decke zusammensteckbar sind. Es greifen Nuten in einigen Wänden in die korrespondierenden Vorsprünge anderer Wände, den Boden bzw. die Decke ein. Dadurch erfolgt eine Ausrichtung und Positionierung der Wände, des Bodens und/oder der Decke zueinander. Diese Positionierung und Ausrichtung dient der Schweißvorbereitung, indem nach dem Zusammenfügen der Nuten und Vorsprünge die Wände, der Boden und die Decke in die richtige Relativposition zum Schweißen gebracht sind und diese beim Schweißen beibehalten. Das Schweißen zum dauerhaften Verbinden der Wände, des Bodens und der Decke des Endlagerbehälters kann dadurch einfacher und vor allem präziser erfolgen. Außerdem bilden die in die Nuten eingreifenden korrespondierenden Vorsprünge ein Labyrinth, das den Austritt von Strahlung, insbesondere radioaktiver Strahlung, aus dem Endlagerbehälter mindestens reduziert.

Die Nuten und Vorsprünge können beliebig auf die Wandungen, den Boden und/oder die Decke verteilt sein. Je nachdem, wie die Wandungen, der Boden bzw. die Decke zusammengesetzt sind, weisen ihre Kanten bzw. Stirnflächen oder Randstreifen Nuten oder Vertiefungen auf. Demzufolge können die Wandungen, der Boden und die Decke Vorsprünge oder Nuten an ihren Stirnflächen oder auch Randstreifen aufweisen.

Die Nuten und Vorsprünge weisen bevorzugt gleiche Querschnitte auf. Die Querschnitte können rechteckig, quadratisch, trapezförmig, dreieckig oder auch halbrund sein. Darüber hinaus sind noch weitere Querschnitte der Nuten und Vertiefungen denkbar, beispielsweise solche aus zusammengesetzten geometrischen Grundprofilen.

Ein Verfahren zur Herstellung des Endlagerbehälters weist die Maßnahmen des Anspruchs 4 auf. Gemäß diesem Verfahren ist es vorgesehen, vor dem Zusammenschweißen mindestens einige Wände, den Boden und/oder die Decke durch Zusammenstecken in ihre zum Schweißen vorgesehenen Positionen zu bringen und erst nach diesem Zusammenstecken die Wände, den Boden und die Decke des Endlagerbehälters zusammenzuschweißen. Das Zusammenstecken führt zu einer Schweißvorbereitung, die das Schweißen wesentlich vereinfacht, weil durch das Zusammenstecken die einzelnen zusammenzuschweißen Teile, nämlich Wände, Boden und Decke, nicht nur in die zum Schweißenden vorgesehene Relativposition zueinander gebracht werden, sondern auch beim Verschweißen nicht mehr gegeneinander verrutschen können.

Das Zusammenstecken der Wandungen, des Bodens und der Decke des Endlagerbehälters erfolgt bevorzugt durch Nuten und/oder Vorsprünge, die sogenannte Nut-Federverbindungen bilden. Dadurch lassen sich die einzelnen Wandungen, der Boden und die Decke des Endlagerbehälters exakt in die vorgesehene Position bringen, in der sie verschweißt werden sollen. Vor allem aber halten die Nut-Federverbindungen die Wände, den Boden und die Decke des Endlagerbehälters während des Schweißens positionsgerecht zusammen, ohne dass sie sich verschieben können. Im Normalfall brauchen deshalb nach dem Zusammenstecken der Wände, des Bodens und der Decke keine weiteren Fixiermittel mehr eingesetzt zu werden. Das vereinfacht das Verschweißen erheblich. Jedoch ist es denkbar, erforderlichenfalls, insbesondere zur Sicherung der schweren Wände, des Bodens und der Decke von Endlagerbehältern, zusätzliche Fixiermittel, beispielsweise Schraubzwingen, Spanngurte, Ketten oder dergleichen zu verwenden, die die zusammenzuschweißenden Teile des Endlagerbehälters so zusätzlich sichern und fixieren, damit sie trotz des Zusammensteckens nicht verrutschen oder gar umkippen können.

Ein bevorzugtes Ausführungsbeispiel der Erfindung wird nachfolgend anhand der Zeichnung näher beschrieben. In dieser zeigen:
- Fig. 1: eine perspektivische Ansicht eines Endlagerbehälters mit zwei auf diesem noch nicht aufgesetzten Deckeln,
- Fig. 2: eine perspektivische Ansicht nur des noch offenen Endlagerbehälters,
- Fig. 3: ein Endlagerbehälter in einer Ansicht der Fig. 2 im teilweisen Schnitt,
- Fig. 4: einen mittigen Querschnitt durch den Endlagerbehälter der Fig. 1 bis 3, und
- Fig. 5: eine teilweise geschnittene Draufsicht auf den noch unverschlossenen Endlagerbehälter der Fig. 1 bis 3.

Der in den Figuren gezeigte Endlagerbehälter 10 dient zur Aufnahme mindestens eines kontaminierten Gegenstands. Vorzugsweise finden im Innenraum 11 des Endlagerbehälters 10 mehrere kontaminierte Gegenstände Aufnahme. Bei den Gegenständen kann es sich um stückige oder rieselfähige Gegenstände handeln. Der Endlagerbehälter 10 dient vor allem zur langfristigen sicheren Aufbewahrung kontaminierter Gegenstände, sogenannter Reststoffe. Die Gegenstände bzw. Reststoffe können radioaktiv, chemisch und/oder biologisch kontaminiert sein.

Der gezeigte Endlagerbehälter 10 ist quaderförmig ausgebildet. Die Erfindung eignet sich aber auch für Endlagerbehälter mit anderer Gestalt.

Der hier gezeigte quaderförmige Endlagerbehälter 10 weist einen ebenen Boden 12 mit rechteckförmiger Grundfläche, zwei parallele Seitenwände 13, zwei quer dazu verlaufende, parallele Stirnwände 14 sowie eine Decke 15 auf. Die Decke 15 verläuft parallel zum Boden 12 und verfügt über die gleiche Grundfläche. Die Seitenwände 13 und die Stirnwände 14 verlaufen senkrecht zu dem horizontalen Boden 12 und der Decke 15.

Der Endlagerbehälter 10 des gezeigten Ausführungsbeispiels verfügt an allen acht Ecken über Eckbeschläge 16. Bevorzugt handelt es sich hierbei um genormte Eckbeschläge 16, wie sie auch bei ISO-Frachtcontainern Verwendung finden.

Die Decke 15 des Endlagerbehälters 10 ist mit einer großflächigen Öffnung 17 versehen. Die Öffnung 17 erstreckt sich über einen Großteil der Fläche der Decke 15. Die Öffnung 17 ist rechteckig ausgebildet, und zwar so, dass ihre Ränder mit gleichen, geringen Abständen zu den Außenflächen der Stirnwände 14 und der Seitenwände 13 verlaufen. Die Ecken der Öffnung 17 sind abgeschrägt, und zwar so, dass sie die Eckbeschläge 16 freilassen.

Durch die Öffnung 17 können kontaminierte Gegenstände, insbesondere Reststoffe, in den Innenraum 11 des Endlagerbehälters eingefüllt werden. Die Öffnung 17 ist beim hier gezeigten Endlagerbehälter 10 verschließbar durch zwei Deckel, und zwar einen unteren, inneren Primärdeckel 18 und einen diesen von außen überdeckenden Sekundärdeckel 19. Der Sekundärdeckel 19 ist etwas größer als der Primärdeckel 18, so dass er ringsherum über den Rand des Primärdeckels 18 hinausragt. Sowohl der Primärdeckel 18 als auch der Sekundärdeckel 19 sind separat mit der Decke 15 verschraubt, und zwar durch eine Vielzahl von in den Figuren angedeuteten Schrauben 20. Die Deckel 18 und 19 können mit der Decke 15 aber auch auf andere Weise dauerhaft verbunden sein, beispielsweise durch Nieten, Schweißen und/oder Kleben.

Die Öffnung 17 ist von einem abgestuften Rand umgeben. Eine tieferliegende erste Stufe dient zur bündigen Aufnahme des Primärdeckels 18, so dass auf die darüberliegende, größere zweite Stufe der Sekundärdeckel 19 aufgesetzt werden kann. Die zweite Stufe ist so tief, dass der Sekundärdeckel 19 flächenbündig mit der Oberseite der Decke 15 abschließt (Fig. 4). Eine umlaufende Auflagefläche für den unteren Primärdeckel 18 auf der unteren Stufe des Randes der Öffnung 17 ist im gezeigten Ausführungsbeispiel mit zwei nebeneinanderliegenden, umlaufenden Dichtungen 21 versehen. Dadurch ist der Primärdeckel 18 im auf die Öffnung 17 aufgeschraubten Zustand abgedichtet und dadurch ein luftdichter Verschluss des Innenraums 11 des Endlagerbehälters 10 gewährleistet.

Die Seitenwände 13, die Stirnwände 14, der Boden 12 und die Decke 15 sind relativ dick ausgebildet. Die Dicke der Wände 13, 14, des Bodens 12 und der Decke 15 sind so bemessen, dass sie einen Austritt von Strahlung kontaminierter Gegenstände aus dem Innenraum 11 verhindern. Bevorzugt sind die Wände 13, 14, der Boden 12 und die Decke 15 sandwichartig ausgebildet, bestehen nämlich aus einer äußeren Stahlwandung, einer mittleren Betonschicht, die vorzugsweise bewehrt ist, und einer inneren Stahlwandung. Es ist aber auch denkbar, die Wände 13, 14, den Boden 12 und die Decke 15 vollständig aus massivem Stahl zu bilden oder mehrschichtig aus Stahl und anderen die Durchlässigkeit radioaktiver Strahlung verhindernden oder stark einschränkenden Materialien, beispielsweise Blei, zu bilden.

In einem nicht zur aktuellen Erfindung gehörenden Beispiel ist der Innenraum 11 des Endlagerbehälters 10 beheizbar. Dazu sind den Innenseiten der Seitenwände 13, der Stirnwände 14 und des Bodens 12 Heizelemente zugeordnet. Gegebenenfalls kann auch die Decke 15 mit Heizelementen versehen sein. Die Heizelemente sind im gezeigten nicht erfindungsgemäßen Beispiel als elektrisch betriebene Heizpaneele 22 ausgebildet. Die Heizpaneele 22 sind den Innenseiten der Seitenwände 13, der Stirnwände 14 und des Bodens 12 zugeordnet und hier gegebenenfalls befestigt. Mehrere nebeneinanderliegende Heizpaneele 22 erstrecken sich gegebenenfalls über die ganze oder einen großen Teil der Innenfläche des Bodens 12. Die Seitenwände 13 und die Stirnwände 14 sind nur teilweise, nämlich etwa einem unteren Teil, der sich über die Hälfte bis zwei Drittel der Höhe der Seitenwände 13 und der Stirnwände 14 erstreckt, mit nebeneinanderliegenden Heizpaneelen 22 auf ihrer Innenseite versehen.

Die Heizpaneele 22 sind zum mechanischen Schutz gegen Beeinträchtigungen durch die im Innenraum 11 des Endlagerbehälters 10 untergebrachten Gegenstände geschützt. Dazu dienen von der Innenseite des Endlagerbehälters 10 her vor den Heizpaneelen 22 angeordnete Deckplatten 23, die so ausgebildet sind, dass sie die dahinterliegenden Heizpaneele 22 mechanisch vor Beeinträchtigungen durch die Gegenstände im Innenraum 11 schützen. Die die Heizpaneele 22 schützenden Deckplatten 23 sind lückenlos vor den Heizpaneelen 22 der Seitenwände 13 und der Stirnwände 14 und über den Heizpaneelen 22 auf dem Boden 12 angeordnet. Im Bereich der Wände 13 und 14 erstrecken sich die Deckplatten 23 über die Heizpaneele 22 hinweg über die gesamte Höhe der Seitenwände 13 und der Stirnwände 14. Mindestens oberhalb der Heizpaneele 22 sind die Deckplatten 23 an den Innenflächen der Seitenwände 13 und der Stirnwände 14 befestigt. Dadurch liegen die sich oberhalb der Heizpaneele 22 erstreckende Abschnitte der Deckplatten 23 an den Innenseiten der Seitenwände 13 bzw. der Stirnwände 14 an (Fig. 4).

Die Deckplatten 23 sind aus einem gute thermische Leiteigenschaften aufweisenden Material, beispielsweise Stahl, gebildet. Zur Stabilitätsverbesserung können die Deckplatten 23 profilierte Querschnitte aufweisen. Es ist auch denkbar, dass zwischen benachbarten Heizpaneelen 22 Zwischenräume sind und die Deckplatten 23 so profiliert sind, dass sie diese Zwischenräume ausfüllen und im Bereich der Zwischenräume sich an den Innenseiten der Seitenwände 13 und der Stirnwände 14 sowie gegebenenfalls des Bodens 12 abstützen und hieran befestigt sind.

Energieversorgungsleitungen der Heizpaneele 22, insbesondere Stromkabel bei elektrisch betriebenen Heizpaneelen 22, werden von den Heizpaneelen 22 im Innenraum 11 des Endlagerbehälters 10 durch eine durch einen Deckel 24 verschließbare Öffnung aus dem Endlagerbehälter 10 herausgeführt zu einer Energieversorgung und Steuerung. Gegebenenfalls befinden sich unter dem Deckel 24 Steckdosen für die im Inneren des Endlagerbehälters 10 zu den Heizpaneelen 22 führenden Stromleitungen. An diese Steckdosen werden bei abgenommenem Deckel 24 Stecker der außenliegenden Zuleitungen angeschlossen.

In einem nicht zur aktuellen Erfindung gehörenden Beispiel ist eine Steuerung vorgesehen, die es zulässt, die Heizpaneele 22 im Inneren des Endlagerbehälters 10 individuell zu betreiben. Es können so alle Heizpaneele 22 gleichzeitig betrieben werden oder selektiv nur ein Teil der Heizpaneele 22.

Der Primärdeckel 18, womit die Öffnung 17 im Deckel 15 des Endlagerbehälters 10 verschließbar ist, verfügt über mindestens eine Öffnung, und zwar im gezeigten nicht erfindungsgemäßen Beispiel zwei Öffnungen 25, 26. Bei der Öffnung 26 handelt es sich bevorzugt um eine solche zur Absaugung feuchter Luft, die durch die Heizpaneele 22 im Innenraum 11 des Endlagerbehälters 10 aufgewärmt worden sind. Die andere Öffnung 25 dient zur Zufuhr trockner, kühlerer Frischluft oder Raumluft ins Innere des Endlagerbehälters 10. Gegebenenfalls sind die Öffnungen 25, 26 mit Anschlüssen für Schläuche zur Zu- bzw. Abfuhr von Luft versehen. Gegebenenfalls reicht nur eine Öffnung, wenn zur Zufuhr trockener Luft und Abfuhr feuchter Luft ein einziger Schlauch mit mehreren Kammern verwendet wird. Die Öffnungen 25, 26 sind nach Beendigung der Trocknung durch den Sekundärdeckel 19 verschließbar.

Der in den Figuren gezeigte Endlagerbehälter 10 ist so ausgebildet, dass mindestens einige Wandungen, vorzugsweise alle Wandungen, nämlich Seitenwände 13, Stirnwände 14, der Boden 12 und die Decke 15, zusammensteckbar sind. Dazu sind den Seitenwänden 13, den Stirnwänden 14, dem Boden 12 und der Decke 15 wechselweise miteinander korrespondierende und formschlüssig ineinandergreifende Vorsprünge 27 zugeordnet. Die Vorsprünge 27 und die Nuten 28 weisen im gezeigten Ausführungsbeispiel einen etwa rechteckigen Querschnitt auf. Die rechteckigen Vorsprünge 27 und Nuten 28 korrespondieren derart, dass sie im Wesentlichen spielfrei formschlüssig ineinandergreifen (Fig. 4).

Im gezeigten Ausführungsbeispiel sind die oberen und unteren horizontalen Stirnflächen der Seitenwände 13 und der Stirnwände 14 jeweils mit einem durchgehenden länglichen Vorsprung 27 versehen. Dazu korrespondierende durchgehende Nuten 28 sind in Längs- und Querrandbereichen sowohl des Bodens 12 als auch der Decke 15 vorgesehen (Fig. 4). Dadurch sind der Boden 12 und die Decke 15 formschlüssig mit den Seitenwänden 13 und den Stirnwänden 14 zusammensteckbar (Fig. 4). Außerdem sind die vertikalen Stirnflächen der Stirnwände 14 mit von oben nach unten durchgehenden Vorsprüngen 27 versehen, die in korrespondierende Nuten 28 in vertikalen Randbereichen der Seitenwände 13 eingreifen (Fig. 5). Dadurch sind auch die Seitenwände 13 und die Stirnwände 14 formschlüssig zusammensteckbar, wobei die schmaleren Stirnwände 14 zwischen den diese überlappenden Seitenwänden 13 zu liegen kommen (Fig. 5).

Es ist denkbar, abweichend vom gezeigten Ausführungsbeispiel nicht die Vorsprünge 27 an den oberen und unteren horizontalen Stirnflächen der Seitenwände 13 vorzusehen, sondern an Randbereichen des Bodens 12 und der Decke 15. Ebenso ist es denkbar, die Vorsprünge 27 nicht an den vertikalen Stirnflächen der Stirnwände 14 vorzusehen, sondern an den Randbereichen der Seitenwände 13.

Die Vorsprünge 27 und Nuten 28 im Boden 12, der Decke 15 und in bzw. an den Seitenwänden 13 und Stirnwänden 14 sind so angeordnet, dass nach dem Zusammenfügen der Seitenwände 13, der Stirnwände 14, des Bodens 12 und der Decke 15 zum Endlagerbehälter 10 die Vorsprünge 27 und die Nuten 28 formschlüssig und spielfrei ineinandergreifen. Dadurch nehmen die Seitenwände 13, die Stirnwände 14, der Boden 12 und die Decke 15 ihre vorgesehenen Relativpositionen zueinander ein, in denen die zusammengesteckten Teile des Endlagerbehälters 10 miteinander verschweißt werden können. Gleichzeitig werden die Teile des Endlagerbehälters 10 relativ zueinander fixiert und so beim Schweißen zusammengehalten.

Das erfindungsgemäße Verfahren zur Herstellung des Endlagerbehälters 10 läuft wie folgt ab:
Vor dem Verschweißen werden die Seitenwände 13, die Stirnwände 14, der Boden 12 und die Decke 15 des Endlagerbehälters 10 zusammengesteckt, so dass die Vorsprünge 27 und Nuten 28 ineinandergreifen und dabei die Seitenwände 13, die Stirnwände 14, die Decke 15 und der Boden 12 an den vorgesehenen Positionen halten. Dabei werden zuerst die Seitenwände 13 oder die Stirnwände 14 auf den Boden 12 gesetzt und dabei durch die Vorsprünge 27 und Nuten 28 in den vorgesehenen Relativpositionen zueinander fixiert. Anschließend werden die beiden übrigen Wandungen auf den Boden 12 aufgesetzt. Dadurch werden auch diese Wandungen durch die Vorsprünge 27 und Nuten 28 relativ zum Boden 12 positioniert und gehalten. Außerdem werden die vertikalen Stirnflächen der Stirnwände 14 durch die Vorsprünge 27 und die Nuten 28 mit den Seitenwänden 13 zusammengesteckt. Zum Schluss wird die Decke 15 auf die Seitenwände 13 und Stirnwände 14 aufgesetzt, wobei auch durch die Vorsprünge 27 und die Nuten 28 eine Positionierung erfolgt. Durch die so zum Endelagerbehälter 10 zusammengesteckten Seitenwände 13, Stirnwände 14, Boden 12 und Decke 15 wird eine Schweißvorbereitung herbeigeführt, bei der die Teile des Endlagerbehälters 10 durch das Zusammenstecken von den Vorsprüngen 27 und Nuten 28 in den vorgesehenen Positionen gehalten und fixiert werden. Es können dann die Seitenwände 13, Stirnwände 14, der Boden 12 und die Decke 15 miteinander durch durchgehende, vorzugsweise gasdichte Schweißnähte verbunden werden.

Gegebenenfalls kann es vorgesehen sein, zum Schweißen die zusammengesteckten Seitenwände 13, Stirnwände 14, den Boden 12 und die Decke 15 durch zusätzliche temporäre Fixierungsmittel zusammenzuhalten, beispielsweise Schraubzwingen oder Gurte, die nach dem Verschweißen wieder abgenommen werden.

Die zur Schweißvorbereitung dienenden Nuten 28 und die formschlüssig und passgenau in diese eingreifenden Vorsprünge 27 bilden auch ein Labyrinth, das eine Art "Strahlenfalle" bildet, die auch dazu beiträgt, das Austreten von Strahlung von kontaminierten Gegenständen aus dem Endlagerbehälter zu verhindern oder zumindest deutlich zu reduzieren, was insbesondere in den Bereichen der Schweißnähte vorteilhaft ist, weil üblicherweise die Stirnflächen der Stirnwandungen 14 und der Seitenwandungen 13 nicht vollflächig mit dem Boden 12 und der Decke 15 verschweißt werden.

Die Erfindung eignet sich auch für Endlagerbehälter, die eine andere Gestalt als der gezeigte quaderförmige Endlagerbehälter 10 aufweisen. Denkbar ist es auch, den hier gezeigten quaderförmigen Endlagerbehälter 10 anstatt mit dem rechteckigen Primärdeckel 18 und Sekundärdeckel 19 mit rundem Primärdeckel und Sekundärdeckel zu versehen.

Die Erfindung bezieht sich auf Endlagerbehälter, die im Inneren keine Heizpaneele 22 aufweisen, bei denen aber die Seitenwände 13, die Stirnwände 14, der Boden 12 und die Decke 15 durch insbesondere Vorsprünge 27 und Nuten 28 zusammensteckbar sind.

## Patentansprüche

1. Endlagerbehälter für zumindest einen kontaminierten Gegenstand, mit einem Innenraum (11) zur Aufnahme des mindestens einen kontaminierten Gegenstandes, der von Seitenwänden (13), Stirnwänden (14), einem Boden (12) und einer eine durch mindestens einen Deckel (18, 19) verschließbare Öffnung (17) aufweisenden Decke (15) gebildet ist, **dadurch gekennzeichnet, dass** mindestens einigen Seitenwänden (13), Stirnwänden (14), dem Boden (12) und/oder der Decke (15) Nuten (28) oder Vorsprünge (27) zugeordnet sind, die derart miteinander korrespondieren, dass zumindest einige Seitenwände (13), Stirnwände (14), der Boden (12) und/oder die Decke (15) zusammensteckbar und zusätzlich durch Schweißnähte miteinander verbunden sind.

2. Endlagerbehälter nach Anspruch 1, **dadurch gekennzeichnet, dass** die Vorsprünge (27) und Nuten (28) korrespondierend ausgebildet sind, indem sie formschlüssig ineinandergreifen.

3. Endlagerbehälter nach Anspruch 1 oder 2, **dadurch gekennzeichnet, dass** der Boden (12) und die Decke (15) Nuten (28) aufweisen und die Seitenwände (13) sowie Stirnwände (14) dazu korrespondierende Vorsprünge (27) und/oder die Seitenwände (13) Nuten (28) und die Stirnflächen der Stirnwände (14) Vorsprünge (27) aufweisen.

4. Verfahren zur Herstellung eines Endlagerbehälters (10) für mindestens einen kontaminierten Gegenstand gemäß einem oder mehreren der Ansprüche 1 bis 3, wobei Seitenwände (13), Stirnwände (14), ein Boden (12) und eine Decke (15) zur Begrenzung eines Innenraums (11) des Endlagerbehälters (10) zusammengeschweißt werden, **dadurch gekennzeichnet, dass** vor dem Zusammenschweißen mindestens einige Seitenwände (13), Stirnwände (14), der Boden (12) und/oder die Decke (15) durch Zusammenstecken in ihre zum Schweißen vorgesehene Position gebracht werden und erst nach diesem Zusammenstecken die Seitenwände (13), Stirnwände (14), der Boden (12) und die Decke (15) des Endlagerbehälters (10) zusammengeschweißt werden.

5. Verfahren nach Anspruch 4, **dadurch gekennzeichnet, dass** die Seitenwände (13), die Stirnwände (14), der Boden (12) und/oder die Decke (15) jeweils über Nuten (28) und/oder Vorsprünge (27) allein in einer das anschließende Schweißen ermöglichenden Weise zusammengehalten werden.

## Claims

1. Final storage container for at least one contaminated article, having an interior space (11) for receiving the at least one contaminated article, which interior space is formed by side walls (13), end walls (14), a bottom (12) and a top (15) which has an opening (17) which is closable by means of at least one cover (18, 19), **characterized in that** at least some side walls (13), end walls (14), the bottom (12) and/or the top (15) are assigned grooves (28) or projections (27) which correspond with one another such that at least some side walls (13), end walls (14), the bottom (12) and/or the top (15) can be plugged together and are additionally connected to one another by means of weld seams.

2. Final storage container according to Claim 1, **characterized in that** the projections (27) and grooves (28) are formed correspondingly by virtue of the fact that they engage in positively locking fashion into one another.

3. Final storage container according to Claim 1 or 2, **characterized in that** the bottom (12) and the top (15) have grooves (28), and the side walls (13) and end walls (14) have projections (27) corresponding thereto, and/or the side walls (13) have grooves (28) and the end surfaces of the end walls (14) have projections (27).

4. Method for producing a final storage container (10) for at least one contaminated article according to any of Claims 1 to 3, wherein side walls (13), end walls (14), a bottom (12) and a top (15) are welded together in order to delimit an interior space (11) of the final storage container (10), **characterized in that**, before the welding-together process, at least some side walls (13), end walls (14), the bottom (12) and/or the top (15) are placed into their position intended for the welding process by being plugged together, and the side walls (13), end walls (14), the bottom (12) and the top (15) of the final storage container (10) are welded together only after this plugging-together process.

5. Method according to Claim 4, **characterized in that** the side walls (13), the end walls (14), the bottom (12) and/or the top (15) are in each case held together, in a manner which permits the subsequent welding, by means of grooves (28) and/or projections (27) alone.

## Revendications

1. Contenant de stockage ultime pour au moins un objet contaminé, comprenant un espace intérieur (11) destiné à accueillir l'au moins un objet contaminé, lequel est formé par des parois latérales (13), des parois frontales (14), un fond (12) et un couvrant (15) qui possède une ouverture (17) pouvant être fermée par au moins un couvercle (18, 19), **caractérisé en ce que** des rainures (28) ou des parties saillantes (27) sont associées à au moins certaines parois latérales (13), parois frontales (14), au fond (12) et/ou au couvrant (15), lesquelles correspondent les unes aux autres de telle sorte qu'au moins certaines parois latérales (13), parois frontales (14), le fond (12) et/ou le couvrant (15) peuvent être emboîtés ensemble et sont en plus assemblés les uns aux autres par des cordons de soudure.

2. Contenant de stockage ultime selon la revendication 1, **caractérisé en ce que** les parties saillantes (27) et les rainures (28) sont configurées en correspondance **en ce qu'**elles viennent en prise les unes dans les autres par complémentarité de formes.

3. Contenant de stockage ultime selon la revendication 1 ou 2, **caractérisé en ce que** le fond (12) et le couvrant (15) possèdent des rainures (28) et les et le couvrant (15) possèdent des rainures (28) et les parois latérales (13) ainsi que les parois frontales (14) possèdent des parties saillantes (27) correspondant à celles-ci et/ou les parois latérales (13) possèdent des rainures (28) et les faces frontales des parois frontales (14) possèdent des parties saillantes (27).

4. Procédé de fabrication d'un contenant de stockage ultime (10) pour au moins un objet contaminé selon une ou plusieurs des revendications 1 à 3, des parois latérales (13), des parois frontales (14), un fond (12) et un couvrant (15) étant soudés ensemble pour délimiter un espace intérieur (11) du contenant de stockage ultime (10), **caractérisé en ce qu'**avant d'être soudés ensemble, au moins certaines parois latérales (13), parois frontales (14), le fond (12) et/ou le couvrant (15) sont amenés dans leur position prévue pour le soudage par emboîtement mutuel et les parois latérales (13), les parois frontales (14), le fond (12) et le couvrant (15) du contenant de stockage ultime (10) ne sont soudés ensemble qu'après cet emboîtement mutuel.

5. Procédé selon la revendication 4, **caractérisé en ce que** les parois latérales (13), les parois frontales (14), le fond (12) et/ou le couvrant (15) sont respectivement maintenus ensemble d'une manière qui permet ensuite le soudage uniquement par le biais de rainures (28) et/ou de parties saillantes (27).
